# FASCICULE DE BREVET EUROPEEN

(11) **EP 0 874 947 B1**
(45) Date de publication et mention de la délivrance du brevet: **20.08.2003**
(21) Numéro de dépôt: 97900512.1
(22) Date de dépôt: 15.01.1997
(51) Int. Cl.: E21B 25/00, E21B 25/08

(54) **PROCEDE DE CAROTTAGE ET CAROTTIER POUR SA MISE EN OEUVRE**
KERNBOHRVERFAHREN UND KERNBOHRWERKZEUG ZUR DURCHFÜHRUNG DES VERFAHRENS
CORE SAMPLING METHOD AND CORE SAMPLER THEREFOR

(30) Priorité: 15.01.1996 BE 9600033
(43) Date de publication de la demande: 04.11.1998
(73) Titulaire: Halliburton Energy Services, Inc., Houston, TX 77072-5299 (US)
(72) Inventeur: FANUEL, Philippe, B-1050 Bruxelles (BE); HOLT, Rune, N-7021 Trondheim (NO); KENTER, Cor, NL-2317 EZ Leiden (NL); BRIGNOLI, Marco, I-20047 Brugherio (IT)
(74) Mandataire: Van Reet, Joseph
(86) Numéro de dépôt international: BE9700005
(87) Numéro de publication internationale: WO97026439

(56) Documents cités:
- US-A- 2 147 896
- US-A- 2 633 336
- US-A- 3 207 240
- US-A- 3 548 958
- US-A- 3 818 997
- US-A- 4 479 557

## Description

La présente invention se rapporte à un procédé de carottage, en particulier dans le domaine pétrolier, comprenant un carottage proprement dit au moyen d'un carottier comportant au moins un tube intérieur, un tube extérieur et une couronne.

Il est apparu qu'en cours de carottage, et/ou au cours d'une certaine période de temps après celui-ci, certaines formations à carotter ont tendance à perdre une partie plus ou moins importante de leurs caractéristiques d'origine, en particulier mécaniques. Par exemple, leur cohésion peut être plus ou moins altérée. Dans ce cas, il peut même arriver qu'une partie de la carotte soit complètement détruite pendant le carottage. On perd alors au moins une partie des informations que l'on espérait obtenir au moyen de l'opération. Dans d'autres cas, les formations peuvent avoir tendance à se dissocier en couches superposées séparées, qui présentent alors l'aspect d'une pile d'assiettes et de telles carottes ne reproduisent pas la situation réelle et ne comportent pas les paramètres réels de la formation que l'on souhaite analyser.

La présente invention a pour but de résoudre ce problème et de procurer un procédé de carottage qui conserve à la carotte obtenue dans ces formations des caractéristiques aussi proches que possible de celles des formations dans l'état où elles se trouvaient avant carottage.

Le document US-A-5 360 074 divulge un carottier de ce genre dans lequel un piston se déplace de manière non étanche dans le tube intérieur et donc sous contrôle de sa force d'appui sur le sommet de la carotte.

A cet effet, le procédé de carottage de l'invention comprend les particularités de la revendication 1.

La solution à ce problème, proposée par la présente invention est apparue de façon surprenante pour l'homme de métier qui a tendance à solliciter le moins possible une carotte au cours de sa réalisation, de crainte de la détériorer. Il a fallu un nombre important d'essais de laboratoire très coûteux, effectués sur des formations de différentes natures, pour établir que le procédé de l'invention résout le problème précité.

Suivant un mode de réalisation de l'invention, on produit sur le piston une accumulation d'énergie provenant de la pression du fluide et; lorsque ladite pression du fluide diminue, une restitution de l'énergie accumulée, sous la forme d'un maintien au moins temporaire de la force de compression sur le sommet de la carotte.

La présente invention concerne également un carottier adapté pour mettre en oeuvre le procédé de l'invention et comprenant :
- un tube extérieur,
- une couronne de carottage portée par une extrémité du tube extérieur, dite antérieure en considérant le sens d'avance du carottier en cours de carottage, de façon à mettre la couronne en rotation,
- un tube intérieur, logé dans le tube extérieur et présentant un espace interne pour y recevoir une carotte,
- un piston agencé dans l'espace interne pour y coulisser et pour pouvoir prendre appui contre le fond d'un trou de carottage et sur le sommet de la carotte qui se forme et qui pénètre dans le tube intérieur, et
- des moyens d'introduction d'un fluide dans l'espace interne entre le piston et un fond du tube intérieur, situé à l'extrémité postérieure de celui-ci,

Suivant l'invention, le carottier ci-dessus comprend les particularités de la revendication 5.

Suivant une forme de réalisation de l'invention :
- les moyens élastiquement compressibles comprennent, du côté opposé du piston par rapport à la carotte, un piston auxiliaire agencé pour coulisser dans l'espace interne et un élément élastique compressible, de préférence un ressort disposé entre le piston et le piston auxiliaire, et
- le piston auxiliaire présente, du côté opposé au piston, une face qui est destinée à recevoir la pression précitée et qui est dimensionnée pour procurer au moins une partie de la force susdite, le cas échéant la partie complémentaire de cette force provenant alors d'une face du piston, tournée vers le fond du tube intérieur.

D'autres détails et particularités de l'invention ressortiront des revendications secondaires et de la description des dessins qui sont annexés au présent mémoire et qui illustrent, à titre d'exemples non limitatifs le procédé de carottage et le carottier de l'invention.

La figure 1 représente schématiquement en coupe longitudinale, avec brisures, une extrémité antérieure d'un carottier, suivant une forme de réalisation de l'invention, en cours de carottage.

La figure 2 représente schématiquement, en coupe longitudinale, avec brisures, une extrémité antérieure d'une autre forme de réalisation du carottier de l'invention, dans une position prête pour un carottage.

La figure 3 représente schématiquement en coupe longitudinale, avec brisures, le carottier de la figure 1 ou 2 à l'endroit de la liaison des tubes intérieur et extérieur.

La figure 4 représente schématiquement en coupe longitudinale, avec brisures, une extrémité antérieure d'une autre forme de réalisation de l'invention, dans une position prête pour un carottage.

La figure 5 représente schématiquement en coupe longitudinale, avec brisures, le carottier de la figure 4 à l'endroit de la liaison des tubes intérieur et extérieur, suivant une forme de réalisation.

La figure 6 représente schématiquement en coupe longitudinale, avec brisures, le carottier de la figure 4 à l'endroit de la liaison des tubes intérieur et extérieur, suivant une autre forme de réalisation.

Dans les différentes figures, les mêmes notations de référence désignent des éléments identiques ou analogues.

Le carottier 1 suivant l'invention et illustré à titre d'exemple dans les dessins est destiné au carottage, par exemple dans le domaine de la prospection pétrolière ou de celle du gaz naturel.

Le carottier 1 peut comporter (figures 1, 2 et 4) :
- un tube extérieur 2 composé par exemple de plusieurs tronçons vissés bout à bout,
- une couronne de carottage 3 portée par l'extrémité antérieure 4 du tube extérieur 2, de façon à mettre la couronne 3 en rotation,
- un tube intérieur 5, par exemple également composé de plusieurs tronçons fixés bout à bout, logé de façon connue dans le tube extérieur 2 et présentant un espace interne 6 pour y recevoir une carotte 7 au cours d'un carottage,
- un piston 8 agencé, avec ou sans joints d'étanchéité, dans l'espace interne 6 pour y coulisser et pour pouvoir être guidé par la paroi du tube intérieur 5 et pour prendre appui contre le fond d'un trou de carottage (non représenté) au moment de commencer le carottage et ensuite, au cours du carottage, sur le sommet 7A de la carotte 7 qui se forme et qui pénètre dans le tube intérieur 5, et
- des moyens 9 d'introduction d'un fluide dans l'espace interne 6 entre le piston 8 et un fond 10, du tube intérieur 5, situé à l'extrémité postérieure de celui-ci en considérant le sens d'avance du carottier 1 en cours de carottage.

Suivant l'invention, le carottier 1 précité comporte en outre des moyens élastiquement compressibles 13, agencés en liaison avec l'espace interne 6 de façon à pouvoir accumuler et restituer une énergie provenant, d'une mise sous pression du fluide introduit. Cette mise sous pression peut résulter d'au moins une compression de ce fluide par l'action du piston 8 poussé dans l'espace interne 6 à mesure que la carotte 7 y pénètre. Ces moyens 13 pourraient être constitués par exemple par une chambre (non représentée) remplie d'un gaz compressible.

Suivant l'invention, le carottier 1 comporte de plus des moyens 14 de réglage d'une fuite du fluide introduit. Ces moyens de réglage 14 sont agencés de façon que du fluide introduit dans l'espace interne 6 puisse s'en échapper à mesure que la carotte 7 y pousse le piston 8 et de façon qu'en fonction de la fuite réglée par exemple par un orifice de section réduite, la pression du fluide introduit dans l'espace interne 6 augmente jusqu'à une valeur correspondant à une force de compression F sensiblement axiale appliquée par le piston 8 sur le sommet 7A de la carotte 7, cette force F étant comprise entre des limites choisies notamment en fonction de la matière de la carotte 7.

Plutôt que la chambre à fluide compressible précitée, les moyens élastiquement compressibles 13 comprennent de préférence, du côté opposé 15 du piston 8 par rapport à la carotte 7 (en cours de carottage), un piston auxiliaire 16 et, entre celui-ci et le piston 8, un élément élastique compressible 17 qui est avantageusement un ressort de compression 17. Le piston auxiliaire 16 est agencé pour coulisser dans l'espace interne 6 et présents de préférence au moins un joint annulaire 18 pour son étanchéité par rapport à la paroi du tube intérieur 5. Une face 19 du piston auxiliaire 16, tournée vers le fond 10 est destinée à recevoir la pression précitée et est dimensionnée pour procurer au moins une partie de la force F appliquée sur le sommet 7A de la carotte 7. Le cas échéant, la partie complémentaire de la force F peut provenir d'une face 20 du piston 8 tournée vers le fond 10 du tube intérieur 5.

Le piston 8 peut comporter, du côté du fond 10, une tige 23 coaxiale au tube intérieur 5 et le piston auxiliaire 16 peut avoir une forme annulaire et être monté de façon coulissante sur la tige coaxiale 23. Celle-ci peut comporter des moyens d'arrêt 24 situés à l'écart du piston 8 et déterminant une position extrême éloignée du piston auxiliaire 16 par rapport au piston 8. Au moins un joint d'étanchéité annulaire 25 peut être agencé entre le piston auxiliaire 16 et la tige coaxiale 23 pour éviter que du fluide s'échappe de façon non contrôlée de l'espace interne 6. Le ressort 17 peut être monté autour de la tige coaxiale 23 comme le montrent les figures 1, 2 et 4.

Le piston 8 peut comporter les moyens de réglage de fuite 14 et des canaux 27 associés à ceux-ci et agencés pour mettre l'espace interne 6 en liaison, pour le fluide, avec le sommet 7A de la carotte et, à partir de là, avec un interstice annulaire 28 entre la carotte 7 en cours de formation (figure 1) et le tube intérieur 5 par l'intermédiaire de ces moyens de réglage de fuite 14.

Les moyens de réglage de fuite 14 de la figure 1 comportent une bille 29 appuyée contre un siège de soupape 30 par un ressort de compression 31 dont la force sur la bille 29 peut être réglée par un ensemble de vis et d'écrou 32, de façon à obtenir une pression souhaitée dans l'espace interne 6 avant qu'une fuite de fluide ait lieu, et donc une force de compression souhaitée sur le sommet 7A. Une coiffe 33 protège l'ensemble de réglage 32.

Les moyens de réglage de fuite 14 de la figure 2 comportent un ressort 31 calibré ou réglable par l'utilisation d'épaisseurs 34. En outre, les canaux 27 se composent d'un conduit axial 27A en amont de la bille 29 par rapport au sens de sortie du fluide à l'ouverture de la bille 29 et, en aval de celle-ci, d'un ou de conduits radiaux 27B débouchant dans un conduit annulaire 27C qui est relié à un ou plusieurs conduits radiaux 27D débouchant à l'extérieur du piston 8. L'homme de métier peut comprendre la construction des pièces des figures 1 et suivantes et leur montage pour obtenir le résultat souhaité. Il n'est donc pas nécessaire de donner d'autres détails à leur sujet.

Le piston 8 peut être réalisé de façon qu'en position de début de carottage (figure 2), il présente une portion 38 qui dépasse de la couronne 3. Cette portion 38 comporte l'extrémité antérieure 39 du piston 8 destinée à coopérer avec le sommet 7A de la carotte. A l'endroit de cette extrémité 39 il peut être prévu dans le piston 8, pour les moyens d'introduction de fluide dans l'espace intérieur 6, un orifice de remplissage 40 muni par exemple d'une bille et d'un ressort antiretour 41, une conduite 42 raccordée à l'orifice de remplissage 40 et traversant le piston 8 sous la forme d'une conduite radiale 42A, d'une conduite annulaire 42B, d'une ou de plusieurs conduites longitudinales 42C et d'une ou de plusieurs conduites radiales 42D débouchant par exemple dans le conduit axial 27A et, à travers la tige 23, dans l'espace interne 6. Une vis 43 peut servir à boucher l'orifice de remplissage 40 afin de le protéger. Une position radiale (figure 2) de cet orifice 40 est favorable par exemple parce qu'alors un moyen de remplissage (non représenté), utilisé pour injecter un fluide dans au moins une partie de l'espace interne 6, vissé sur l'orifice 40 ne tend pas à faire tourner le piston 8 dans l'espace interne au cours de ce vissage.

Le fluide introduit dans l'espace interne 6 (figures 1 à 3) avant un carottage peut être différent de celui qui peut être envoyé pendant le carottage, à partir d'un réservoir en surface (non représenté), à travers des ajutages 44 usuels de la couronne 3 par l'intermédiaire d'une canalisation longitudinale 45 annulaire formée entre le tube intérieur 5 et le tube extérieur 2. Le fluide injecté ainsi dans l'espace interne 6 peut être choisi par exemple pour ses propriétés de protection et/ou de lubrification de la carotte 7 en cours de réalisation et de pénétration dans cet espace interne 6.

Le carottier 1 de l'invention peut également comporter (figure 3), du côté du fond 10 du tube intérieur 5 ou de l'espace interne 6, une soupape de sécurité 46 agencée par exemple de façon à s'ouvrir pour purger de l'air compris dans l'espace interne 6 au moment du remplissage de celui-ci ou pour limiter à une pression maximale choisie celle qui y règne au cours du remplissage ou en cours de carottage ou aussi après celui-ci. La forme de réalisation de la figure 3 est telle qu'en cours de remplissage, seule la force d'un ressort de soupape retient celle-ci contre son siège tandis qu'en cours de carottage, la pression du fluide de carottage envoyé par la canalisation longitudinale 45 ajoute, par son action sur la soupape 46, une force importante à celle du ressort. Lorsque la soupape de sécurité 46 est ouverte, elle met en communication l'espace interne 6 et un espace ou canalisation 45 entre les tubes extérieur 2 et intérieur 5.

La figure 3 montre également des moyens de liaison 47 agencés pour que le tube intérieur 5 soit porté coaxialement par le tube extérieur 2 et puisse tourner indépendamment de celui-ci autour de leur axe longitudinal 48 commun. Les moyens de liaison 47 sont également agencés pour guider vers la canalisation longitudinale 45 le fluide de carottage en provenance du réservoir situé à la surface du sol.

Le procédé de carottage de l'invention peut être expliqué à présent à l'aide du carottier 1 de l'invention qui comprend au moins le tube intérieur 5, le tube extérieur 2 et la couronne 3. Dans son mode le plus général, le procédé de l'invention comprend en outre, pendant au moins une majeure partie du carottage, une application d'une force de compression F sensiblement axiale sur le sommet 7A de la carotte en cours de formation. Cette force de compression F est comprise entre des limites choisies en fonction notamment de la matière de la carotte 7. Cette force de compression F est supprimée de préférence après avoir terminé le carottage et au plus tard juste avant de sortir la carotte 7 du tube intérieur 5.

Dans le cas du carottier 1 décrit ci-dessus, on produit la force de compression F en installant dans l'espace interne 6 du tube intérieur 5 le piston 8 dont une face 8A peut être mise en appui sur le sommet 7A de la carotte 7, de préférence au moyen d'un élément 49 par exemple élastique, absorbant les irrégularités de surface du sommet 7A. On introduit alors dans le tube intérieur 5, du côté du piston 8 situé à l'opposé de sa face 8A en appui sur le sommet 7A, par exemple par les moyens d'introduction 9, un fluide que l'on amène, au moins pendant le carottage, à une pression correspondant à la force de compression F. On accumule, par exemple par une compression partielle du ressort 17, de l'énergie provenant de la pression du fluide dans l'espace interne 6. Lorsque cette pression de fluide tend à diminuer, au cours du carottage, le ressort restitue l'énergie accumulée, sous la forme d'un maintien au moins temporaire de la force de compression F sur le sommet 7A de la carotte 7.

De préférence, au début du carottage, le fluide ainsi introduit dans l'espace interne 6 est pratiquement à la pression de l'environnemen de la couronne 3 (hors du trou de carottage et dans celui-ci). A mesure que la carotte 7 entre dans le tube interne 5, elle y pousse le piston 8 qui comprime en conséquence le fluide à une pression située dans une plage de pressions choisie, déterminée par exemple par une fuite calibrée du fluide à travers les moyens de réglage de fuite 14.

Le fait que (figure 2) l'extrémité 39 du piston 8 dépasse de l'extrémité antérieure 4 procure une course préalable du piston 8 pour comprimer le fluide dans l'espace interne 6 et donc pour procurer une force F (que l'on peut choisir) appliquée, dès le début du carottage, sur le sommet 7A de la carotte 7.

Suivant la forme de réalisation de la figure 1, le fluide comprimé dans l'espace interne 6 agit sur la face 19 du piston auxiliaire 16 et fait coulisser celui-ci le long de la tige 23 et comprime par ce mouvement le ressort 17 pour accumuler de l'énergie et pour pousser en même temps le piston 8 contre la carotte 7. La pression du fluide peut agir également sur une partie de la face 20 de la tige 23 de façon à aider à pousser le piston 8 contre la carotte 7.

Lorsque la pression du fluide augmente, celui qui est compris dans le creux de la tige 23 repousse la bille 29, à partir d'un seuil de pression (fuite calibrée 14) et peut s'écouler par les canaux 27 dans des rainures longitudinales 52 sur le pourtour du piston 8. A partir de là, le fluide peut en partie remonter le long du ressort 17 et, en majeure partie, être poussé vers le sommet 7A de la carotte 7 et dans l'interstice 28 et au-delà de celui-ci, de façon à enrober et/ou lubrifier la carotte 7 à mesure qu'elle est réalisée et qu'elle pénètre dans le tube intérieur 5. Un excédent du fluide provenant de l'espace interne 6 peut se mélanger au fluide sortant des ajutages 44 et être évacué par l'intermédiaire de ce dernier.

Les figures 4 à 6 montrent une autre forme de réalisation du carottier 1 de l'invention. Un tube médian 53, éventuellement en plusieurs tronçons, est disposé coaxialement entre les tubes extérieur 2 et intérieur 5. Un premier canal longitudinal annulaire 54 est alors formé par un espace entre les tubes extérieur 2 et médian 53 et il met en liaison pour du fluide de carottage les ajutages 44 de la couronne 3 et un conduit 55 d'amenée de fluide de carottage en provenance du réservoir à la surface du sol. Un second canal longitudinal annulaire 56 est formé par un espace entre les tubes médian 53 et intérieur 5 et est en communication pour du fluide, par exemple par l'intermédiaire de cannelures 57, d'une part avec le fond 10 du tube intérieur 5 et, d'autre part, (à l'extrémité antérieure 4) avec le pourtour de la carotte 7 proche de la sortie 57A des cannelures 57.

La configuration des figures 4 à 6 présente, par rapport à celle des figures précédentes, l'avantage que le fluide de carottage qui doit s'échapper de l'espace interne 6 ne peut en être empêché par une obstruction de l'espace annulaire 28 entre la carotte 7 et le tube intérieur 5 contrairement à ce qui pourrait être le cas dans la forme de réalisation de la figure 1.

Dans la configuration des figures 4 à 6, les moyens de réglage de fuite 14 sont agencés dans ladite communication pour le fluide entre le fond 10 et le second canal longitudinal 56. Le piston 8 peut en conséquence être simplifié et ne comporter que les moyens d'introduction de fluide 9. De plus, dans le cas de la figure 5, les moyens de réglage de fuite 14 peuvent servir également de soupape de sécurité 46 avec fuite par le même canal longitudinal 56.

La forme de réalisation de la figure 6 diffère de celle de la figure 5 par le fait que la soupape de sécurité 46 est séparée des moyens de réglage de fuite 14. Dans le cas de la figure 6, les canaux 27 sont en outre en communication avec une chambre 58 et, à partir de là, par l'intermédiaire de la soupape de sécurité 46 (située ainsi en aval des moyens de réglage de fuite 14 pour du fluide quittant l'espace interne 6), avec un ou des conduits radiaux 59 en communication pour le fluide avec le canal longitudinal 54. Dans ce cas, si une obstruction empêche le fluide de quitter le second canal longitudinal 56 à l'extrémité antérieure 4, celui-ci peut s'échapper, par la soupape de sécurité 46, par le premier canal longitudinal 54 et par les ajutages 44, avec le fluide de carottage provenant du conduit d'amenée 55.

En communication avec le fond 10 (figures 3 et 6) il peut y avoir un moyen 60 de décharge de pression vers l'air libre, par exemple sous la forme d'une vis-pointeau 60, agencé pour pouvoir être actionné par un opérateur lorsque le tube intérieur 5 (figure 3) ou, le cas échéant, celui-ci et le tube médian 53 fixés l'un à l'autre (comme cela est représenté alors à la figure 6) est ou respectivement sont retirés au moins partiellement du tube extérieur 2, après un carottage, afin d'en sortir la carotte 7 terminée. Ainsi une pression résiduelle de fluide bloqué dans l'espace interne 6 entre la carotte 7, le fond 10 et la bille 29 pressée par le ressort 31 peut être éliminée à l'aide de ce moyen 60 avant de libérer et de retirer la carotte 7 de l'espace interne.

Dans le cas de la figure 6, une autre vis-pointeau 61 est prévue pour permettre d'éliminer une pression de fluide qui règnerait, avant de retirer du tube intérieur 5 la carotte 7, dans la chambre 58, les conduits 27 et le second canal longitudinal 56 à la suite d'un bouchage de celui-ci.

Il doit être entendu que l'invention n'est nullement limitée aux formes de réalisation décrites et que bien des modifications peuvent être apportées à ces dernières sans sortir du cadre de la présente invention.

Ainsi, l'homme de métier est à même de calculer, en fonction de leurs interactions, les ressorts à utiliser et en fonction des pressions de service régnant dans un trou de carottage et dans le fluide de carottage envoyé depuis le sol, les pressions à produire dans le carottier 1 de l'invention.

Pour saisir à l'extrémité antérieure 4 une carotte 7 terminée, le carottier 1 de l'invention peut être muni d'un système de blocage 62 à bague tronconique fendue, connu dans le métier et schématisé dans les figures 1, 2 et 4.

Il doit être entendu que les conduits, canaux, conduites, canalisations, rainures, cannelures, etc. précités peuvent avoir des formes différentes de celles données ci-dessus à titre d'exemple.

### Liste des numéros de référence

- 1: Carottier
- 2: Tube extérieur
- 3: Couronne de carottage
- 4: Extrémité antérieure (par exemple du tube extérieur 2)
- 5: Tube intérieur
- 6: Espace interne
- 7: Carotte
- 7A: Sommet de la carotte
- 8: Piston
- 8A: Face du piston 8 en appui sur la carotte 7
- 9: Moyens d'introduction d'un fluide
- 10: Fond du tube intérieur 5
- 13: Moyens élastiquement compressibles
- 14: - Moyens de réglage de fuite
- Fuite calibrée
- 15: Côté opposé du piston 8
- 16: Piston auxiliaire
- 17: - Elément élastique compressible
- ressort
- 18: Joint annulaire d'étanchéité
- 19: Face du piston auxiliaire 16
- 20: Face du piston 8
- 23: Tige coaxiale
- 24: Moyens d'arrêt
- 25: Joint annulaire d'étanchéité
- 27: Canaux
- 27A: Conduit axial
- 27B: Conduits radiaux
- 27C: Conduit annulaire
- 27D: Conduits radiaux
- 28: Interstice annulaire entre carotte 7 et couronne 3
- 29: Bille
- 30: Siège de soupape
- 31: Ressort de compression
- 32: Ensemble de réglage du ressort 31
- 33: Coiffe
- 34: Epaisseur de réglage
- 38: Portion du piston 8
- 39: Extrémité antérieure du piston 8
- 40: Orifice de remplissage
- 41: Bille et ressort antiretour
- 42: Conduite
- 42A: Conduite radiale
- 42B: Conduite annulaire
- 42C: Conduite(s) longitudinale(s)
- 42D: Conduite(s) radiale(s)
- 43: Vis de bouchage
- 44: Ajutages de la couronne 3
- 45: Canalisation longitudinale
- 46: Soupape de sécurité
- 47: Moyen de liaison
- 48: Axe longitudinal commun
- 49: Elément élastique
- 52: Rainures longitudinales
- 53: Tube médian
- 54: Premier canal longitudinal annulaire
- 55: Conduit d'amenée de fluide
- 56: Second canal longitudinal annulaire
- 57: Cannelures
- 57A: Sortie de cannelure
- 58: Chambre
- 59: Conduit radial
- 60: - Moyen de décharge de pression
- vis-pointeau
- 61: Autre vis-pointeau
- 62: Système de blocage à bague tronconique fendue.

## Revendications

1. Procédé de carottage pour la mise en oeuvre d'un carottier comportant au moins un tube intérieur (5), un tube extérieur (2) et une couronne (3), un fluide étant prévu dans le tube intérieur (5) et exerçant une pression notamment sur le sommet (7A) d'une carotte (7) en cours de formation, un piston (8) étant prévu dans le tube intérieur (5),
**caractérisé en ce qu**'il consiste à exercer cette pression sur le sommet (7A) par l'intermédiaire du piston (8) pouvant se déplacer d'une manière étanche et coaxialement dans le tube intérieur (5) sous l'action du fluide précité, de façon à prendre appui sur ledit sommet (7A) et à exercer sur celui-ci une force de compression (F), au moins pendant la durée du carottage, la pression du fluide étant choisie notamment en fonction de la matière dans laquelle la carotte est réalisée.

2. Procédé de carottage suivant la revendication 1, **caractérisé en ce que** l'on réalise
- sur le piston (8) une accumulation d'énergie provenant de la pression du fluide, et
- lorsque ladite pression du fluide diminue, une restitution de l'énergie accumulée, sous la forme d'un maintien au moins temporaire de la force de compression (F) sur le sommet (7A) de la carotte (7).

3. Procédé de carottage suivant la revendication 2, **caractérisé en ce que** :
- au début du carottage, le fluide introduit dans le tube intérieur (5) est pratiquement à la pression de l'environnement de la couronne (3), et
- à mesure que la carotte (7) entre dans le tube interne (5), elle y pousse le piston (8) qui comprime de ce fait le fluide à une pression située dans une plage de pressions déterminé par une fuite calibrée (14) du fluide.

4. Procédé de carottage suivant la revendication 3, **caractérisé en ce qu'**au moins une partie du fluide qui s'échappe par la fuite calibrée (14) est répartie autour de la carotte (7) pour l'enrober et/ou la lubrifier pendant son mouvement d'entrée dans le tube intérieur (5).

5. Carottier, en particulier dans le domaine pétrolier, comprenant :
- un tube extérieur (2),
- une couronne de carottage (3) portée par une extrémité du tube extérieur (2), dite antérieure en considérant le sens d'avance du carottier (1) en cours de carottage, de façon à mettre la couronne (3) en rotation,
- un tube intérieur (5), logé dans le tube extérieur (2) et présentant un espace interne (6) pour y recevoir une carotte (7),
- un piston (8) agencé dans l'espace interne (6) pour y coulisser et pour pouvoir prendre appui contre le fond d'un trou de carottage et sur le sommet (7A) de la carotte (7) qui se forme et qui pénètre dans le tube intérieur (5), et
- des moyens (9) d'introduction d'un fluide dans l'espace interne (6) entre le piston (8) et un fond (10) du tube intérieur (5), situé à l'extrémité postérieure de celui-ci,
**caractérisé en ce qu'**il comprend en outre :
- pour ledit piston (8), une face (20), tournée vers le fond (10) du tube intérieur (5), soumise à une pression dudit fluide, une face opposée (8A) destinée à prendre appui contre le fond du trou de carottage et sur ledit sommet (7A), et une étanchéité autour du piston (8) entre ces deux faces,
- des moyens élastiquement compressibles (13), agencés en liaison avec l'espace interne (6) de façon à pouvoir accumuler et restituer une énergie provenant d'une mise sous pression du fluide introduit, au moins à la suite d'une compression de ce dernier par le piston (8) poussé dans l'espace interne (6) par la carotte (7), et
- des moyens (14) de réglage d'une fuite du fluide introduit, agencés de façon que du fluide introduit dans l'espace interne (6) puisse s'en échapper à mesure que la carotte (7) y pousse le piston (8), et de façon qu'en fonction de la fuite réglée, la pression du fluide introduit dans l'espace interne (6) augmente jusqu'à une valeur correspondant à une force de compression (F) sensiblement axiale, appliquée par le piston (8) sur le sommet (7A) de la carotte (7) et comprise entre des limites choisies en fonction de la matière de la carotte (7).

6. Carottier suivant la revendication 5, **caractérisé en ce que** :
- les moyens élastiquement compressibles (13) comprennent, du côté (15) opposé du piston (8) par rapport à la carotte (7), un piston auxiliaire (16) agencé pour coulisser dans l'espace interne (6) et un élément élastique compressible (17), de préférence un ressort (17) disposé entre le piston (8) et le piston auxiliaire (16), et
- le piston auxiliaire (16) présente, du côté opposé au piston, une face (19) qui est destinée à recevoir la pression précitée et qui est dimensionnée pour procurer au moins une partie de la force (F) susdite, le cas échéant la partie complémentaire de cette force (F) provenant alors d'une face (20) du piston (8), tournée vers le fond (10) du tube intérieur (5).

7. Carottier suivant la revendication 6, **caractérisé en ce que** :
- le piston (8) comporte, du côté du fond (10) du tube intérieur (5), une tige (23) coaxiale avec celui-ci et
- le piston auxiliaire (16) est annulaire et est monté de façon à pouvoir coulisser sur la tige coaxiale (23) vers le piston (8), à partir d'une position éloignée du piston (8) déterminée par des moyens d'arrêt (24) situés à l'écart du piston (8) sur la tige coaxiale (23), et vers ces derniers.

8. Carottier suivant l'une quelconque des revendications 5 à 7, **caractérisé en ce que** le piston (8) comporte les moyens de réglage de fuite (14) et des canaux (27) associés à ceux-ci et agencés pour mettre l'espace interne (6) en liaison avec le sommet (7A) de la carotte (7), et à partir de là, avec un interstice annulaire (28) entre la carotte (7) en cours de formation et le tube intérieur (5), par l'intermédiaire des moyens de réglage de fuite (14).

9. Carottier suivant l'une quelconque des revendications 5 à 7, **caractérisé en ce qu'**il comporte
- un tube médian (53) disposé coaxialement entre les tubes extérieur (2) et intérieur (5),
- un premier canal longitudinal (54) annulaire qui est formé par un espace entre les tubes extérieur (2) et médian (53) et qui met en liaison des ajutages (44) de la couronne (3) et un conduit (55) d'amenée de fluide de carottage depuis un réservoir à la surface du sol,
- un second canal longitudinal (56) annulaire qui est formé par un espace entre les tubes médian (53) et intérieur (5) et qui est en communication pour le fluide, d'une part, avec le fond (10) du tube intérieur (5) et, d'autre part, avec le pourtour de la carotte (7) dans la couronne (3) et éventuellement, à partir de là, avec un espace annulaire (28) entre la carotte (7) et le tube intérieur (5), et **en ce que**
- au moins les moyens précités de réglage de fuite (14) sont agencés dans la communication pour le fluide entre le fond (10) du tube intérieur (5) et le second canal longitudinal (56).

10. Carottier suivant l'une quelconque des revendications 5 à 9, **caractérisé en ce que** le piston (8) comporte, à l'endroit de son extrémité (39) destinée à coopérer avec le sommet (7A) de la carotte (7), un orifice de remplissage (40) et, raccordée à celui-ci, une conduite (42) à travers le piston (8), de façon à pouvoir injecter, par l'orifice (40) et la conduite (42), un fluide au moins dans une partie de l'espace interne (6), préalablement à un carottage, lorsque le piston (8) est pratiquement à l'endroit de l'extrémité antérieure (4) de l'espace interne (6).

11. Carottier suivant l'une quelconque des revendications 5 à 10, **caractérisé en ce que** le fluide introduit dans l'espace interne (6) est différent du fluide de carottage proprement dit.

12. Carottier suivant l'une quelconque des revendications 5 à 11, **caractérisé en ce qu'**il comporte au fond de l'espace interne (6) une soupape de sécurité (46) qui est agencée de façon à s'ouvrir pour purger l'air de l'espace interne (6) lors d'un remplissage de ce dernier et/ou pour une pression maximale choisie dans cet espace interne (6) et qui, lorsqu'elle est ouverte, met en communication l'espace interne (6) et un espace annulaire pour fluide entre les tubes extérieur (2) et intérieur (5), le cas échéant entre les tubes extérieur (2) et médian (53), éventuellement par l'intermédiaire des moyens de réglage de fuite (14).

13. Carottier suivant l'une quelconque des revendications 5 à 12, **caractérisé en ce qu'**il comporte, en communication avec le fond (10) de l'espace interne (6), un moyen (60) de décharge de pression vers l'air libre, agencé pour être actionné lorsque le tube intérieur (5) ou, le cas échéant les tubes intérieur (5) et médian (53) fixés l'un dans l'autre est/sont retiré(s) au moins partiellement du tube extérieur (2) après un carottage.

## Patentansprüche

1. Kernbohrverfahren unter Verwendung eines Kembohrgeräts, umfassend mindestens eine innere Röhre (5), eine äußere Röhre (2), eine Bohrkrone (3), ein in der inneren Röhre (5) vorgesehenes und insbesondere auf die Spitze (7a) eines sich bildenden Bohrkems (7) Druck ausübendes Fluidum, sowie ein in der inneren Röhre (5) vorgesehener Kolben (8),
**dadurch gekennzeichnet, dass** es eine Ausübung dieses Druckes auf die Spitze (7a) beinhaltet unter Zwischenschaltung des Kolbens (8), der sich koaxial und dicht in der inneren Röhre (5) bewegen kann unter der Wirkung des Fluidums, um auf der Spitze (7a) zur Anlage zu kommen und auf diese eine Kompressionskraft (F) auszuüben, zumindest während der Dauer des Kernbohrens, wobei der Druck des Fluidums insbesondere in Abhängigkeit des Materials, in dem der Bohrkem erzeugt wird, ausgewählt wird.

2. Kernbohrverfahren nach Anspruch 1, **dadurch gekennzeichnet, dass** man
- auf dem Kolben (8) einen Energiestau aufbaut, der aus dem Druck des Fluidums stammt, und dann,
- wenn der Druck des Fluidums sich vermindert, eine Wiedergabe der angestauten Energie bewerkstelligt wird in Form einer zumindest teilweisen Aufrechterhaltung der Kompressionskraft ((F) auf der Spitze (7A) des Bornkems (7).

3. Kernbohrverfahren nach Anspruch 2, **dadurch gekennzeichnet, dass**:
- zu Beginn des Kembohrens das Fluidum, das in die innere Röhre (5) eingeführt wird, praktisch den Druck der Umgebung des Bohrkerns (3) aufweist, und
- soweit der Bohrkern (7) in die innere Röhre (5) eintritt, dieser den Kolben (8) verschiebt, der dadurch das Fluidum auf einen Druck in einem Bereich komprimiert, der bestimmt wird durch eine kalibrierte Öffnung (14) für das Fluidum (7).

4. Kernbohrverfahren nach Anspruch 3, **dadurch gekennzeichnet, dass** mindestens ein Teil des Fluidums, das durch die kalibrierte Öffnung (14) entweicht, um den Bohrkem (7) geführt wird, um diesen während seiner Eintrittsbewegung in die innere Röhre (5) zu umgeben und/oder zu schmieren.

5. Kernbohrgerät, insbesondere für das Gebiet der Erdölförderung, umfassend:
- eine äußere Röhre (2),
- eine Kernbohrkrone (3), die von einem Ende der äußeren Röhre (2) gehalten wird, um die Krone (3) in Rotation zu versetzen, wobei sich dieses Ende im Hinblick auf die Vortriebsrichtung des Kernbohrgeräts (1) während eines Kernbohrens im vorderen Bereich befindet,
- eine innere Röhre (5), die sich in der äußeren Röhre (2) befindet und einen Innenraum (6) aufweist, um dort einen Bohrkem (7) aufzunehmen,
- einen Kolben (8), der im Innenraum (6) vorgesehen ist, um dort verschoben zu werden, und um auf dem Boden eines Kernbohrloches bzw. auf der Spitze (7A) des sich bildenden und in die innere Röhre (5) eintretenden Bohrkems (7) zur Anlage zu kommen , und
- Mittel (9) zum Einleiten eines Fluidums in den Innenraum (6) zwischen dem Kolben (8) und einem Boden (10) der Innenröhre (5), die sich an deren hinteren Enden befinden,
**dadurch gekennzeichnet, dass** sie ferner umfasst:
- zu dem Kolben (8) eine Fläche (20), die gegen den Boden (10) der inneren Röhre (5) gewand ist und dem Druck des Fluidums unterworfen wird, eine gegenüberliegende Fläche (8A), die dazu bestimmt ist, am Boden des Kernbohrloches und auf der Spitze (7A) zur Anlage zu kommen, sowie eine Dichtung um den Kolben (8) zwischen diesen beiden Flächen,
- elastisch verformbare Mittel (13), die in Verbindung mit dem Innenraum (6) vorgesehen sind, um eine Energie, die von einem Unterdrucksetzen des eingeführten Fluidums stammt, anzustauen und wiederzugeben zumindest im Anschluss an eine Kompression des letzeren durch den Kolben (8), der durch den Bohrkem (7) in den Innenraum (6) geschoben wird, und
- Steuerungsmittel (14) einer Öffnung für das eingeführte Fluidum, die derart vorgesehen sind, dass das in den Innenraum (6) eingeführte Fluidum daraus entweichen kann soweit der Bohrkern (7) dort den Kolben (8) verschiebt, und derart, dass in Abhängigkeit der gesteuerten Öffnung der Druck des eingeführten Fluidums in dem Innenraum (6) bis zu einem Wert steigt, der einer axialen Kompressionskraft (F) entspricht, die ausgeübt wird durch den Kolben (8) auf die Spitze (7A) des Bohrkems (7) und in einem Bereich liegt, der in Abhängigkeit vom Material des Bohrkems (7) gewählt wird.

6. Kernbohrgerät nach Anspruch 5, **dadurch gekennzeichnet, dass**:
- die elastisch verformbaren Mittel (13) auf der im Hinblick auf den Bohrkern (7) dem Koiben (8) gegenüberliegenden Seite (15), einen Hilfskolben (16) umfassen, der zur Verschiebung im Innenraum (6) vorgesehen ist, sowie ein elastisch verformbares Element (17), vorzugsweise eine Feder (17), die zwischen dem Kolben (8) und dem Hilfskolben (17) angeordnet ist, und
- der Hilfskolben (16) auf der Seite, die dem Kolben gegenüberliegt, eine Fläche (19) aufweist, die dazu bestimmt ist, den vorgenannten Druck aufzunehmen und die dimensioniert ist um mindestens einen Teil der oben genannten Kraft (F) aufzunehmen, wobei gegebenenfalls der komplementäre Teil dieser Kraft (F) von einer Fläche (20) des Kolbens (8) stammt, die in Richtung des Bodens (10) der inneren Röhre gerichtet ist.

7. Kernbohrgerät nach Anspruch 6, **dadurch gekennzeichnet, dass** :
- der Kolben (8) auf der Seite des Bodens (10) der inneren Röhre (5) einen Stift (23) umfaßt, der mit dieser koaxial verläuft und
- der Hilfskolben (16) kreisförmig ist und derart montiert wird, um auf dem koaxialen Stift (23) in Richtung des Kolbens (8), aus einer Position verschoben zu werden, die beabstandet von dem Kolben (8) liegt und bestimmt wird von Arretiermitteln (24), die vom Kolben (8) beabstandet auf dem koaxialen Stift (23) vorliegen, und in Richtung der letzteren.

8. Kernbohrgerät nach irgendeinem der Ansprüche 5 bis 7, **dadurch gekennzeichnet, dass** der Kolben (8) Steuermittel der Öffnung (14) umfaßt, sowie Kanäle (27), die diesen zugeordnet sind und vorgesehen werden um den Innenraum (6) mit der Spitze (7A) des Bohrkerns (7) zu verbinden und von dort mit einem kreisförmigen Zwischenraum (28) zwischen dem sich bildenden Bohrkern (7) und der inneren Röhre (5) unter Zwischenschaltung der Steuermittel für die Öffnung (14).

9. Kernbohrgerät nach irgendeinem der Ansprüche 5 bis 7, **dadurch gekennzeichnet, dass** es umfaßt
- eine mittlere Röhre (53), die koaxial zwischen der äußeren Röhre (2) und der inneren Röhre (5) angeordnet ist,
- ein erster ringförmiger Längskanal (54), der gebildet wird durch einen Raum zwischen der äußeren Röhre (2) und der mittleren Röhre (53) und der die Zugänge (44) des Bohrkerns (3) verbindet sowie ein Kernbohrfluidumzulaufkanal (55) von einem Behälter auf der Bodenoberfläche,
- ein zweiter ringförmiger Längskanal (56), der gebildet wird durch einen Raum zwischen der mittleren Röhre (53) und der inneren Röhre (5) und der für das Fluidum in Verbindung steht einerseits mit dem Böden (10) der inneren Röhre (5) und andererseits mit dem äußeren Umfang des Bohrkerns (7) in der Krone (3) und gegebenenfalls von dort aus mit einem ringförmigen Raum (28) zwischen dem Bohrkem (7) und der inneren Röhre (5) und dadurch, dass
- mindestens die vorgenannten Steuermittel der Öffnung (14) vorgesehen sind in der Verbindung des Fluidums zwischen dem Boden (10) der inneren Röhre (5) und dem zweiten Längskanal (56).

10. Kernbohrgerät nach irgendeinem der Ansprüche 5 bis 9, **dadurch gekennzeichnet, dass** der Kolben (8) an der Stelle seines Endes (39), das zur Zusammenwirkung mit der Spitze (7A) des Bohrkerns (7) bestimmt ist, eine Auffüllöffnung (40) umfaßt und, daran angepaßt, einen Gang (42) durch den Kolben (8), um durch die Öffnung (40) und den Gang (42), ein Fluidum zumindest in einen Teil des Innenraums (6) vor einer Kernbohrung einspritzen zu können, wenn der Kolben (8) sich praktisch an der Stelle des vorderen Endes (4) des Innenraums (6) befindet.

11. Kernbohrgerät nach irgendeinem der Ansprüche 5 bis 10, **dadurch gekennzeichnet, dass** das Fluidum, das in den Innenraum (6) eingeführt wird, verschieden ist vom eigentlichen Kernbohrfluidum.

12. Kernbohrgerät nach irgendeinem der Ansprüche 5 bis 11, **dadurch gekennzeichnet, dass** es auf dem Boden des Innenraums (6), ein Sicherheitsventil (46) umfaßt, das vorgesehen ist, um sich zu öffnen, um Luft aus dem Innenraum (6) bei einer Auffüllung des letzeren abzulassen und/oder sich bei einem gewählten Maximaldruck in diesem Innenraum (6) zu öffnen und dass, wenn es offen ist, eine Verbindung schafft zwischen dem Innenraum (6) und einem ringförmigen Raum für das Fluidum zwischen der äußeren Röhre (2) und der inneren Röhre (5), und gegebenenfalls zwischen der äußeren Röhre (2) und der mittleren Röhre (53), gegebenenfalls unter Zwischenschaltung der Steuermittel für den Auslass (14).

13. Kernbohrgerät nach irgendeinem der Ansprüche 5 bis 12, **dadurch gekennzeichnet, dass** es, in Verbindung mit dem Boden (10) des Innenraums (6), ein Druckablaßmittel (60) zur freien Luft umfaßt, das vorgesehen wird, um in Aktion zu treten, wenn die innere Röhre (5) oder gegebenenfalls die innere Röhre (5) und die mittlere Röhre (53), die ineinander befestigt sind zumindest teilweise aus der äußeren Röhre (2) nach einem Kernbohren herausgezogen wird/werden.

## Claims

1. Core-sampling method to bring into operation a core sampler comprising at least an inner barrel (5), an outer barrel (2) and a coring bit (3), a fluid being provided in the inner barrel (5) and exerting a pressure in particular on the top (7A) of a core sample (7) being formed a piston (8) being provided in the inner barrel (5),
***characterized in that*** it consists to exert this pressure on the top (7A) via the piston (8) which is able to move in a tight manner and coaxially in the inner tube (5) under the action of said fluid, in order to rest on the top (7A) and to exert on it a compression force (F), at least during the coring duration, the fluid pressure being chosen in particular as a function of the material in which the core sample is achieved.

2. Core-sampling method according to claim 1, **characterized in that** one realizes
- on the piston (8) an accumulation of energy resulting from the pressure of the fluid, and
- when said fluid pressure decreases, a restoration of the accumulated energy, in the form of the compression force (F) being maintained, at least temporarily, on the top (7A) of the core sample (7).

3. Core-sampling method according to claim 2, **characterized in that**:
- at the beginning of core sampling, the fluid introduced into the inner barrel (5) is practically at the pressure of the medium surrounding the bit (3), and
- as the core sample (7) enters the inner barrel (5), it pushes therein the piston (8) which thus compresses the fluid to a pressure within a range of pressures determined by a calibrated leak (14) of fluid.

4. Core-sampling method according to claim 3, **characterized in that** at least some of the fluid which escapes through the calibrated leakage (14) is distributed around the core sample (7) in order to coat and/or lubricate it as it moves up into the inner barrel (5).

5. Core sampler, particularly in the oil field, comprising:
- an outer barrel (2),
- a coring bit (3) borne by one end of the outer barrel (2), known as the front end when considering the direction of progress of the core sampler (1) during core sampling, so as to rotate the bit (3),
- an inner barrel (5), housed in the outer barrel (2) and having an internal space (6) for accommodating therein a core sample (7),
- a piston (8) arranged in the internal space (6) in order to slide therein and so as to be able to rest against the bottom of a sampling hole and on the top (7A) of the core sample (7) being formed and which penetrates the inner barrel (5), and
- means (9) of introducing a fluid into the internal space (6) between the piston (8) and a head (10) of the inner barrel (5), situated at the rear end thereof,
**characterized in that** it further comprises:
- for said piston (8), a face (20), turned towards the head (10) of the inner barrel (5), submitted to a pressure of said fluid, an opposite face (8A) intended to rest against the bottom of the sampling hole and on said top (7A), and a sealing means around the piston (8) between these two faces,
- elastically compressible means (13), arranged in connection with the internal space (6) so as to be able to accumulate and restore energy resulting from the pressurizing of the fluid introduced, at least following compression of this fluid by the piston (8) driven into the internal space (6) by the core sample (7), and
- means (14) of adjusting a leak of the fluid introduced, which means are arranged in such a way that the fluid introduced into the internal space (6) can escape therefrom as the core sample (7) pushes the piston (8) into it, and so that depending on the leak adjusted, the pressure of the fluid introduced into the internal space (6) increases up to a value that corresponds to a substantially axial compression force (F) applied by the piston (8) to the top (7A) of the core sample (7) and which is between limits chosen as a function of the material of the core sample (7).

6. Core sampler according to claim 5, **characterized in that**:
- the elastically compressible means (13) comprise, on the opposite side (15) of the piston (8) with respect to the core sample (7), an auxiliary piston (16) arranged to slide in the internal space (6), and a compressible elastic element (17), preferably a spring (17) arranged between the piston (8) and the auxiliary piston (16), and
- the auxiliary piston (16) has, on the opposite side to the piston, a face (19) which is intended to receive the aforementioned pressure and which is dimensioned to provide at least some of the aforementioned force (F), the additional part of the this force (F) if need be then originating from a face (20) of the piston (8), which face is directed toward the head (10) of the inner barrel (5).

7. Core sampler according to claim 6, **characterized in that**:
- the piston (8) comprises, on the same side as the head (10) of the inner barrel (5), a rod (23) coaxial with this barrel, and
- the auxiliary piston (16) is annular and is mounted in such a way that it can slide along the coaxial rod (23) toward the piston (8) from a position away from the piston (8) which is determined by stop means (24) situated away from the piston (8) on the coaxial rod (23), and toward these means.

8. Core sampler according to any one of claims 5 to 7, **characterized in that** the piston (8) comprises the means of adjusting the leak (14) and channels (27) associated with these means and designed to place the internal space (6) in communication with the top (7A) of the core sample (7) and, from there, with an annular gap (28) between the core sample (7) being formed and the inner barrel (5), via the leakage-adjustment means (14).

9. Core sampler according to any one of claims 5 to 7, **characterized in that** it comprises:
- a middle barrel (53) arranged coaxially between the outer barrel (2) and the inner barrel (5),
- a first annular longitudinal channel (54) which is formed by a space between the outer barrel (2) and the middle barrel (53) and which places nozzles (44) of the bit (3) in communication with a duct (55) for supplying core-sampling fluid from a reservoir on the surface,
- a second annular longitudinal channel (56) which is formed by a space between the middle barrel (53) and the inner barrel (5) and which is in fluid communication, on the one hand, with the head (10) of the inner barrel (5) and, on the other hand, with the periphery of the core sample (7) in the bit (3) and possibly, from there, with an annular space (28) between the core sample (7) and the inner barrel (5), and **in that**
- at least the aforementioned leak-adjustment means (14) are arranged in the fluid communication between the head (10) of the inner barrel (5) and the second longitudinal channel (56).

10. Core sampler according to any one of claims 5 to 9, **characterized in that** the piston (8) comprises, at that point on its end (39) that is intended to interact with the top (7A) of the core sample (7), a filling port (40) and, connected to this, a duct (42) through the piston (8), so that a fluid can be injected, via the port (40) and the duct (42), at least into part of the internal space (6) prior to core sampling when the piston (8) is practically at the point of the front end (4) of the internal space (6).

11. Core sampler according to any one of claims 5 to 10, **characterized in that** the fluid introduced into the internal space (6) is different than the aforementioned core-sampling fluid.

12. Core sampler according to any one of claims 5 to 11, **characterized in that** it comprises, at the head of the internal space (6), a safety valve (46) which is designed to open in order to bleed air out of the internal space (6) when the latter is being filled and/or for a chosen maximum pressure within this internal space (6) and which, when open, places the internal space (6) in communication with an annular space for the fluid between the outer barrel (2) and inner barrel (5), if appropriate between the outer barrel (2) and middle barrel (53), possibly via the leak-adjustment means (14).

13. Core sampler according to any one of claims 5 to 12, **characterized in that** it comprises, in communication with the head (10) of the internal space (6), a means (60) of dumping pressure to the atmosphere, this means being designed to be actuated when the inner barrel (5) or, as appropriate, the inner barrel (5) and middle barrel (53) fixed one inside the other is/are withdrawn at least partially from the outer barrel (2) after a core-sampling operation.
